# EUROPÄISCHE PATENTSCHRIFT

(11) **EP 3 613 952 B1**
(45) Veröffentlichungstag und Bekanntmachung des Hinweises auf die Patenterteilung: **18.10.2023**
(21) Anmeldenummer: 19191194.0
(22) Anmeldetag: 12.08.2019
(51) Int. Cl.: F01D 17/16, F01D 11/00

(54) **VERSTELLBARE LEITSCHAUFELANORDNUNG, LEITSCHAUFEL, DICHTUNGSTRÄGER UND TURBOMASCHINE**
VARIABLE GUIDE BLADE ASSEMBLY, GUIDE BLADE, SEAL CARRIER, AND TURBOMACHINE
DISPOSITIF D'AUBE DIRECTRICE VARIABLE, AUBE DIRECTRICE, PORTE-JOINT ET TURBOMACHINE

(30) Priorität: 20.08.2018 DE 102018213983
(43) Veröffentlichungstag der Anmeldung: 26.02.2020
(73) Patentinhaber: MTU Aero Engines AG, 80995 München (DE)
(72) Erfinder: Stiehler, Frank, 04924 Bad Liebenwerda (DE)

(56) Entgegenhaltungen:
- EP-A1- 2 031 188
- US-A- 4 150 915
- US-A- 4 150 915
- US-A- 4 514 141
- US-A- 4 514 141
- US-A1- 2005 084 190
- US-A1- 2005 084 190
- US-A1- 2017 261 003

## Beschreibung

Die vorliegende Erfindung betrifft eine Leitschaufelanordnung für eine Turbomaschine mit einer Rotationsachse, insbesondere für eine Verdichter- oder Turbinenstufe einer Gasturbine, wobei die Leitschaufelanordnung mehrere, verstellbare, um eine Verstellachse drehbar gelagerte Leitschaufeln, wenigstens ein separat von den Leitschaufeln ausgebildetes Innenringsegment und einen separat von dem wenigstens einen Innenringsegment ausgebildeten Dichtungsträger umfasst.

Ferner betrifft die vorliegende Erfindung eine Leitschaufel, insbesondere eine verstellbare Leitschaufel, für eine vorgenannte Leitschaufelanordnung sowie einen Dichtungsträger für eine solche Leitschaufelanordnung.

Des Weiteren betrifft die vorliegende Erfindung eine Turbomaschine, insbesondere eine Gasturbine, mit wenigstens einer Verdichter- oder Turbinenstufe mit wenigstens einer Leitschaufelanordnung.

Beim Betrieb von Turbomaschinen mit gattungsgemäßen Leitschaufelanordnungen sind unter anderem die Leitschaufelanordnungen thermischen Belastungen ausgesetzt, insbesondere teilweise wechselnden und/oder hohen Temperaturgradienten, insbesondere durch das die Leitschaufelanordnung durchströmende und damit die Innenringsegmente zumindest teilweise anströmende und/oder umströmende Arbeitsfluid und/oder durch, insbesondere schleifende, Dichtungen, die in radialer Richtung zwischen den Leitschaufeln und einem relativ zu diesem drehenden Rotor angeordnet sind. Infolge der thermischen Belastung kann es zu unerwünschten, thermisch bedingten Verformungen von Teilen der Leitschaufelanordnung kommen, insbesondere zu einer Längenänderung der Leitschaufeln und zu einer Ausdehnung in Umfangsrichtung der Innenringsegmente bzw. eines aus diesen gebildeten Innenrings sowie des Dichtungsträgers.

Infolgedessen kann es insbesondere zum Aufweiten von Spalten zwischen den einzelnen Bauteilen kommen, insbesondere zwischen den Leitschaufeln und dem Innenring bzw. den entsprechenden Innenringsegmenten, sowie zwischen einer vom Dichtungsträger gehaltenen Dichtstruktur und dem Rotor, und infolgedessen zu unerwünschten Leckagen, welche sich nachteilig auf den Wirkungsgrad der Turbomaschine auswirken können.

Die erreichbare Dichtwirkung hängt dabei jeweils maßgeblich von den sich im Betrieb einstellenden Spaltbreiten der jeweiligen Dichtspalte ab. Je größer die Dichtspalte sind, die sich ergeben, umso größer sind in der Regel die auftretenden Leckagen und infolgedessen die auftretenden Wirkungsgradverluste.

Die insgesamt erreichbare Dichtwirkung hängt dabei insbesondere zum einen davon ab, wie die Leitschaufeln jeweils mit ihrem radial inneren Ende mit dem Innenring bzw. entsprechenden Innenringsegmenten verbunden sind, und wie der Dichtungsträger, an dem in der Regel eine Dichtstruktur zur Abdichtung eines Ringspalts um den Rotor herum befestigt ist, ausgestaltet und gelagert ist.

Aus dem Stand der Technik sind verschiedene Konzepte von Leitschaufelanordnungen bekannt, wobei grundsätzlich zwischen Konzepten für Leitschaufelanordnungen mit festen, d.h. nicht verstellbaren Leitschaufeln, und Konzepten für Leitschaufelanordnungen mit verstellbaren Leitschaufeln zu unterscheiden ist, wobei sowohl für Leitschaufelanordnungen mit festen Leitschaufeln als auch für Leitschaufelanordnungen mit verstellbaren Leitschaufeln jeweils verschiedene Konzepte zur Anbindung bzw. Verbindung zwischen den Leitschaufeln und dem Innenring bzw. entsprechenden Innenringsegmenten sowie hinsichtlich der Anbindung und Lagerung des Dichtungsträgers bekannt sind.

Aus der EP 2 722 485 A1 ist beispielsweise eine Leitschaufelanordnung mit verstellbaren Leitschaufeln bekannt, bei welcher der Innenring wenigstens eine sich in axialer Richtung erstreckende Nut aufweist, in welche der Dichtungsträger zur Befestigung am Innenring mit einer Führungsschiene eingreift.

Aus der internen betrieblichen Praxis sind ferner Leitschaufelanordnungen mit verstellbaren Leitschaufeln bekannt, bei welchen der Dichtungsträger integral mit dem Innenring oder entsprechenden Innenringsegmenten ausgebildet ist.

Darüber hinaus sind Leitschaufelanordnungen mit festen Leitschaufeln bekannt, bei denen der Dichtungsträger speichenzentriert am Innenring gelagert ist, beispielsweise aus der EP 2 696 039 A1.

Aus der US 2005/084190 A1 A ist eine drehbare Leitschaufel bekannt, bei der der Innenring mittels eines Sicherungsrings am Leitschaufelzapfen befestigt ist. Aus der US 2017/261003 ist eine Leitschaufelanordnung bekannt, wobei der Dichtungsträger speichenzentriert gegenüber dem wenigstens einen Innenringssegment gelagert ist.

Eine Aufgabe einer Ausführung der vorliegenden Erfindung ist es, eine alternative Leitschaufelanordnung, insbesondere eine verbesserte Leitschaufelanordnung, bereitzustellen, bei welcher sich insbesondere die Spaltbreiten der einzelnen Dichtspalte während des Betriebs weniger ändern und welche infolgedessen insbesondere grö-ßere Toleranzbereiche ermöglicht sowie insbesondere außerdem eine einfachere Ermittlung der für ein gewünschtes Betriebsverhalten maximal zulässigen Toleranzen. Eine weitere Aufgabe der Erfindung ist es ferner, eine alternative, insbesondere verbesserte, Leitschaufel sowie einen alternativen, insbesondere verbesserten, Dichtungsträger für eine Leitschaufelanordnung bereitzustellen, sowie eine alternative, insbesondere verbesserte, Turbomaschine.

Diese Aufgabe wird durch eine Leitschaufelanordnung mit den Merkmalen des Anspruchs 1 und durch eine Turbomaschine gemäß Anspruch 11 gelöst. Vorteilhafte Ausführungsformen der Erfindung sind Gegenstand der Unteransprüche.

Nach einer Ausführung der vorliegenden Erfindung umfasst eine erfindungsgemäße Leitschaufelanordnung für eine Turbomaschine mit einer Rotationsachse, insbesondere für eine Verdichter-oder Turbinenstufe einer Gasturbine, mehrere, verstellbare, insbesondere jeweils um eine Verstellachse drehbar gelagerte Leitschaufeln, wenigstens ein separat von den Leitschaufeln ausgebildetes Innenringsegment und einen separat von dem wenigstens einen Innenringsegment ausgebildeten Dichtungsträger, wobei das wenigstens eine Innenringsegment an einer oder mehreren Leitschaufeln, insbesondere an höchstens vier Leitschaufeln, befestigt ist.

Erfindungsgemäß ist der Dichtungsträger speichenzentriert gegenüber dem wenigstens einen Innenringsegment gelagert, so dass der Dichtungsträger gegenüber dem wenigstens einen Innenringsegment in Richtung wenigstens einer Verstellachse wenigstens einer Leitschaufel und/oder in radialer Richtung, bezogen auf die Rotationsachse der Turbomaschine in einem funktionsgemäßen Verwendungszustand der Leitschaufelanordnung in einer Turbomaschine, beweglich gelagert ist.

Unter einer "verstellbaren Leitschaufel" wird im Sinne der vorliegenden Erfindung eine Leitschaufel verstanden, welche dazu ausgebildet ist und insbesondere in der Leitschaufelanordnung derart gelagert ist, dass sie durch Rotation um eine Verstellachse, verstellt werden kann, insbesondere ihr Strömungsanstellwinkel, wobei die Verstellachse mit ihrer Längsachse zusammenfallen kann, oder aber auch von dieser verschieden sein kann, wobei sich die Verstellachse insbesondere im Wesentlichen in Längsrichtung der Leitschaufel erstreckt.

Unter einem "Dichtungsträger" im Sinne der vorliegenden Erfindung wird eine Tragstruktur verstanden, welche dazu ausgebildet ist eine Dichtungsstruktur, insbesondere eine aus dem Stand der Technik grundsätzlich bekannte Dichtungsstruktur, wie beispielsweise eine Bürstendichtstruktur und/oder eine aus dem Stand der Technik ebenfalls grundsätzlich bekannte und in Turbomaschinen eingesetzte sogenannte "Honigwaben"-Struktur zu halten.

Unter einer "speichenzentrierten Lagerung" wird im Sinne der vorliegenden Erfindung, eine Lagerung verstanden, welche derart ausgestaltet ist, dass sich das jeweilige, auf diese Art und Weise gelagerte Bauteil, im vorliegenden Fall insbesondere der Dichtungsträger, stets um eine Achse, insbesondere um eine Achse, die parallel zur Rotationsachse einer Turbomaschine verläuft oder um die Rotationsachse selbst, zentriert ausrichtet, und welche außerdem einen Ausgleich in radialer Richtung, bezogen auf die Rotationsachse einer Turbomaschine, ermöglicht. D. h. mit anderen Worten, dass unter einer speichenzentrierten Lagerung im Sinne der vorliegenden Erfindung insbesondere eine Lagerung verstanden wird, welche insbesondere einen Freiheitsgrad in radialer Richtung aufweist, und welche selbstzentrierend in Bezug auf eine Achse, insbesondere einer parallel zur Rotationsachse einer Turbomaschine verlaufenden Achse oder zur Rotationsachse selbst wirkt, ähnlich wie bei einem Laufrad eines Fahrrads, bei dem die Nabe über Speichen in der Felge gelagert ist.

Die Richtungsangabe "axial" bezieht sich, sofern nicht explizit etwas anderes, insbesondere eine andere Achse, angegeben ist, vorliegend in fachüblicher Weise auf eine Richtung parallel zu einer Haupt-Rotations- bzw. (Haupt-)Maschinenachse der Turbomaschine, die Richtungsangabe "Umfangsrichtung" entsprechend, sofern nicht explizit etwas anderes angegeben ist, insbesondere eine andere Achse, auf eine Rotationsrichtung um diese Rotations- bzw. (Haupt)Maschinenachse, die Richtungsangabe "radial", sofern nicht explizit etwas anderes angegeben ist, insbesondere eine andere Achse, auf eine Richtung, die senkrecht auf der axialen und Umfangsrichtung steht. Die Richtungsangabe "tangential" bezieht sich, sofern nicht explizit etwas anderes angegeben ist, insbesondere eine andere Achse, entsprechend auf eine Richtung, welche senkrecht auf der axialen Richtung gemäß vorgenannter Definition und der radialen gemäß vorgenannter Definition Richtung steht, wobei insbesondere sämtliche Richtungsangaben, sofern nicht explizit etwas anderes angegeben ist, jeweils auf einen funktionsgemäßen Einbauzustand des entsprechenden Bauteils in einer Turbomaschine bezogen sind.

Die erfindungsgemäße, speichenzentrierte Lagerung des Dichtungsträgers ermöglicht eine Entkopplung der Abdichtung im Bereich der radial inneren Enden der Leitschaufeln zwischen den Leitschaufeln und dem wenigstens einen Innenringsegment von der Abdichtung gegenüber einem Rotor.

Insbesondere kann mittels der erfindungsgemäßen speichenzentrierten Lagerung des Dichtungsträgers, insbesondere bedingt durch den Freiheitsgrad in radialer Richtung, eine Entkoppelung der Lagerung des Dichtungsträgers in radialer Richtung von dem wenigstens einem Innenringsegment erreicht werden. Infolgedessen kann wenigstens ein Dichtspalt zwischen der Leitschaufel und dem wenigstens einen Innenringsegment unabhängig vom Dichtungsträger und damit auch unabhängig von einem Ringeinem Rotor ausgelegt und eingestellt werden. D.h. eine insbesondere thermisch bedingte Längenänderung der Leitschaufeln führt nicht mehr unbedingt zu einer Änderung der Spaltbreite des Dichtspaltes zwischen dem Dichtungsträger bzw. einer daran befestigten Dichtstruktur und dem Rotor und eine, insbesondere thermisch bedingte, Änderung der Länge des Dichtungsträgers in Umfangsrichtung bzw. seines Durchmessers führt nicht mehr unbedingt zu einer Änderung einer Spaltbreite zwischen einem Innenringsegment und wenigstens einer Leitschaufel.

Eine erfindungsgemäße Leitschaufelanordnung hat ferner den Vorteil, dass der Spalt zwischen einer an dem Dichtungsträger befestigten Dichtstruktur und dem Rotor nahezu unabhängig von dem mindestens einen Innenringsegment und dessen Befestigung an den jeweiligen Leitschaufeln ausgestaltet und eingestellt werden kann. Dadurch können die sich ergebenden Dichtspalte zwischen dem wenigstens einen Innenringsegment und den Leitschaufeln, an denen das Innenringsegment befestigt ist, separat und unabhängig vom Dichtspalt zwischen Dichtungsträger bzw. einer daran befestigten Dichtstruktur und dem Rotor ausgelegt werden, wodurch sich die jeweils zu berücksichtigen Toleranzketten verkürzen, insbesondere aufteilen, und infolgedessen vereinfachen und ferner insgesamt weniger enge Toleranzen einzuhalten sind.

In einer Ausführung der vorliegenden Erfindung weist eine erfindungsgemäße Leitschaufelanordnung insbesondere mehrere, in Umfangsrichtung verteilt angeordnete, insbesondere gleichmäßig in Umfangsrichtung verteilt angeordnete, verstellbare, jeweils um eine Verstellachse drehbar gelagerte Leitschaufeln auf.

In einer Ausführung einer Leitschaufelanordnung gemäß der vorliegenden Erfindung ist wenigstens eine Leitschaufel dabei derart angeordnet, dass in einem funktionsgemäßen Verwendungszustand der Leitschaufelanordnung in einer Turbomaschine ihre Verstellachse um mehr als 1°, bevorzugt um mehr als 2°, insbesondere um mehr als 3°, höchstens jedoch um 5°, insbesondere höchstens um 4°, bevorzugt um höchstens 3°, von einer sich senkrecht zur Rotationsachse einer Turbomaschine erstreckenden Radialebene in Richtung stromaufwärts geneigt ist. Hierdurch lässt sich eine besonders vorteilhafte Kinematik und ein besonders vorteilhaftes Strömungsverhalten erreichen aber dennoch ein noch ausreichendes Spiel in radialer Richtung für eine vorteilhafte, erfindungsgemäße speichenzentrierten Lagerung des Dichtungsträgers aufrechterhalten.

In einer Ausführung einer Leitschaufelanordnung gemäß der vorliegenden Erfindung ist dabei insbesondere jeder Leitschaufel ein separates Innenringsegment zugeordnet.

In einer alternativen Ausführung einer Leitschaufelanordnung gemäß der vorliegenden Erfindung sind mehrere Leitschaufeln, insbesondere zwei oder drei Leitschaufeln, jedoch insbesondere jedoch höchstens vier Leitschaufeln, einem gemeinsamen Innenringsegment zugeordnet. D. h. in einer alternativen Ausführung der vorliegenden Erfindung ist ein Innenringsegment an mehreren Leitschaufeln befestigt, jedoch insbesondere an höchstens vier Leitschaufeln. Die Befestigung an mehr als vier Leitschaufeln ist zwar möglich. Wird das Innenringsegment jedoch an zu vielen Leitschaufeln befestigt, kann es zu thermisch bedingten Verspannungen kommen, denen nur durch größere Spaltabmessungen zwischen Innenringsegment und Leitschaufeln begegnet werden kann, wodurch sich die Dichtwirkung in den allermeisten Fällen verschlechtern wird, was somit zum Nachteil des Wirkungsgrads sein kann und daher vermieden werden sollte.

In einer Ausführung einer Leitschaufelanordnung gemäß der vorliegenden Erfindung umfasst die Leitschaufelanordnung mehrere Innenringsegmente, die insbesondere in Umfangsrichtung benachbart zueinander angeordnet sind und insbesondere einen Innenring bilden.

Die einzelnen Innenringsegmente sind insbesondere derart ausgebildet, dass sie eine Art Deckband aufweisen zur Begrenzung eines Strömungskanals, insbesondere nach radial innen, der die Leitschaufeln im Bereich ihrer Strömungsprofile umgibt, wobei die einzelnen Innenringsegmente insbesondere derart ausgebildet sind, dass sich ein in Umfangsrichtung nahezu geschlossenes Innendeckband ausbildet. Zur Vermeidung von insbesondere in Umfangsrichtung entstehenden, thermisch bedingten Verspannungen, sind die einzelnen Innenringsegmente insbesondere jedoch in Umfangsrichtung ausreichend beabstandet zueinander angeordnet.

In einer Ausführung einer Leitschaufelanordnung gemäß der vorliegenden Erfindung weist der Dichtungsträger insbesondere an seinem radial inneren Ende, bezogen auf einen funktionsgemäßen Verwendungszustand der Leitschaufelanordnung in einer Turbomaschine, wenigstens eine Dichtstruktur auf, insbesondere wenigstens eine Bürstendichtstruktur und/oder wenigstens eine Honigwaben-Dichtstruktur zur Abdichtung gegenüber einem um eine Rotationsachse drehbar gelagerten Rotor.

In einer Weiterbildung einer Leitschaufelanordnung gemäß der vorliegenden Erfindung ist dabei wenigstens eine Dichtstruktur integral, d. h. einteilig, mit dem Dichtungsträger ausgebildet.

In einer weiteren Ausführung einer Leitschaufelanordnung gemäß der vorliegenden Erfindung ist der Dichtungsträger dabei insbesondere speichenzentriert an den Leitschaufeln und/oder dem wenigstens einen Innenringsegment gelagert, insbesondere über wenigstens drei in Umfangsrichtung verteilt, insbesondere gleichmäßig verteilt, angeordnete Lagerstellen.

In einer besonders vorteilhaften Ausführung einer Leitschaufelanordnung gemäß der vorliegenden Erfindung ist der Dichtungsträger dabei nur an den Leitschaufeln speichenzentriert gelagert.

Hierdurch kann eine vollständige Entkopplung von dem wenigstens einen Innenringsegment, insbesondere von sämtlichen Innenringsegmenten, erreicht werden und damit eine Entkopplung der Abdichtungen Leitschaufel (n) - Innenringsegment und Dichtungsträger/Dichtungsstruktur - Rotor.

In einer weiteren vorteilhaften Ausgestaltung einer Leitschaufelanordnung gemäß der vorliegenden Erfindung weist wenigstens eine Leitschaufel an ihrem radial inneren Ende ein sich entlang der Verstellachse erstreckendes Befestigungselement, insbesondere einen Befestigungszapfen auf, und das wenigstens eine Innenringsegment, das an dieser wenigstens einen Leitschaufel befestigt ist, wenigstens eine zugehörige, entsprechend ausgebildete Befestigungsöffnung, wobei das Befestigungselement der Leitschaufel, insbesondere in Richtung der Verstellachse, insbesondere durch die wenigstens eine, zugehörige Befestigungsöffnung des Innenringsegments hindurchgreift.

Hierdurch lässt sich eine besonders vorteilhafte, speichenzentrierte Lagerung des Dichtungsträgers an den Leitschaufeln realisieren. Insbesondere lässt sich hierdurch eine besonders vorteilhafte Ausgestaltung einer Leitschaufelanordnung erreichen, da auf diese Weise besonders einfach sowohl eine Befestigung des wenigstens einen Innenringsegments an einer oder mehreren Leitschaufeln erreicht werden kann sowie gleichzeitig eine speichenzentrierte Lagerung des Dichtungsträgers an den Leitschaufeln, nämlich an den radial inneren Enden der Leitschaufeln, welche durch die Befestigungsöffnungen hindurchgreifen.

Durch die speichenzentrierte, radial bewegliche Lagerung des Dichtungsträgers an den Leitschaufeln, und damit insbesondere entkoppelt von dem wenigstens einen Innenringsegment, kann eine thermisch bedingte Längenänderung der Leitschaufeln ausgeglichen werden, ohne eine merkliche Zunahme des Dichtspalts zwischen der am Dichtungsträger befestigten Dichtstruktur und dem Rotor. Da das wenigstens eine Innenringsegment erfindungsgemäß an den Leitschaufeln befestigt ist, folgt es der Längenänderung der Leitschaufeln, so dass außerdem eine Vergrößerung der Dichtspaltes zwischen den Leitschaufeln und dem Innenringsegment vermieden werden kann.

Alternativ oder zusätzlich kann der Dichtungsträger auch an den Innenringsegmenten, insbesondere an wenigstens drei Innenringsegmenten, speichenzentriert gelagert sein, beispielsweise wie aus dem Stand der Technik für eine Leitschaufelanordnung mit festen Leitschaufeln bekannt und wie beispielsweise in der EP 2 696 039 A1 beschrieben, wobei die entsprechenden Radialnuten dabei insbesondere in Umfangrichtung zwischen den Befestigungselementen der Leitschaufeln angeordnet sind.

In einer Ausführung einer Leitschaufelanordnung gemäß der vorliegenden Erfindung ist wenigstens ein Innenringsegment mittels eines Axialsicherungsmittels an dem Befestigungselement der Leitschaufel befestigt und in Richtung der Verstellachse auf dem Befestigungselement gesichert, insbesondere mit einem definierten Spiel in Richtung der Verstellachse, insbesondere mittels eines Sicherungsringes oder einer Sicherungsscheibe.

In einer weiteren Ausführung einer Leitschaufelanordnung gemäß der vorliegenden Erfindung ist das wenigstens eine Innenringsegment dabei derart mit einem definierten Spiel in Richtung der Verstellachse an einer oder mehreren Leitschaufeln befestigt, dass durch einen ausreichenden, in einem Bereich radial innerhalb des Innenringsegments vorhandenen Betriebsdruck das Innenringsegment im Rahmen dieses Spiels in Richtung der Verstellachse nach außen verlagert werden kann, insbesondere derart, dass das Innenringsegment in radialer Richtung an den zugehörigen Leitschaufeln zur Anlage gebracht werden kann, so dass eine Abdichtung in radialer Richtung zwischen den zugehörigen Leitschaufeln und dem Innenringsegment ausgebildet werden kann, insbesondere mit einem Dichtspalt mit einer Spaltbreite von Null in radialer Richtung.

Um eine besonders gute Abdichtwirkung zwischen dem Innenringsegment und den zugehörigen Leitschaufeln zu erreichen, insbesondere bei Anlage des Innenringsegments an den zugehörigen Leitschaufeln in radialer Richtung oder in Richtung der Verstellachse, weisen die zugehörigen Leitschaufeln sowie das Innenringsegment insbesondere ein oder mehrere entsprechend ausgebildete, sich insbesondere radial zur Verstellachse erstreckende Absätze und Funktionsflächen auf, insbesondere Dichtflächen.

In einer weiteren Ausführung einer Leitschaufelanordnung gemäß der vorliegenden Erfindung ist das wenigstens eine Innenringsegment dabei außerdem mit einem definierten Spiel in axialer Richtung und/oder in Umfangsrichtung an den jeweiligen Leitschaufeln befestigt. Hierdurch können Verspannungen, insbesondere thermisch bedingte Verspannungen, vermieden werden.

Die Führung der Leitschaufel in axialer Richtung und/oder in Umfangsrichtung erfolgt bei einer erfindungsgemäßen Leitschaufelanordnung insbesondere über die vom Dichtungsträger aufgenommenen Befestigungselemente der Leitschaufeln, wobei dazu ein Spiel zwischen den Leitschaufeln und dem wenigstens einen Innenringsegment in axialer Richtung und/oder in Umfangsrichtung insbesondere größer ist als zwischen den Leitschaufeln und dem Dichtungsträger in diesen Richtungen.

In einer Ausführung einer Leitschaufelanordnung gemäß der vorliegenden Erfindung weist der Dichtungsträger wenigstens eine Leitschaufelaufnahme auf, in welche das Befestigungselement, insbesondere ein Befestigungszapfen, wenigstens einer Leitschaufel derart eingreift, dass das Befestigungselement der Leitschaufel entlang der Verstellachse und/oder in radialer Richtung, bezogen auf die Rotationsachse erfindungsgemäßen Verwendungszustand der Leitschaufelanordnung in einer Turbomaschine, beweglich gegenüber dem Dichtungsträger in der Leitschaufelaufnahme des Dichtungsträgers gelagert ist, wobei die Leitschaufelaufnahme im Dichtungsträger insbesondere konzentrisch zu wenigstens einer Befestigungsöffnung wenigstens eines Innenringsegments ausgebildet und angeordnet ist.

Hierdurch kann auf besonders einfache Art und Weise das Befestigungselement wenigstens einer Leitschaufel in Richtung der Verstellachse der Leitschaufel oder in radialer Richtung beweglich gelagert werden, aber gleichzeitig, insbesondere in axialer Richtung und in Umfangsrichtung, bezogen auf die Rotationsachse einer Turbomaschine, geführt werden. Hierdurch lässt sich eine besonders vorteilhafte, speichenzentrierte Lagerung des Dichtungsträgers ausbilden. Die Speichenzentrierung mithilfe von Befestigungszapfens ermöglicht dabei, insbesondere im Vergleich zu einer nutengeführten Speichenzentrierung, wie sie beispielsweise aus der EP 2 696 039 A1 bekannt ist, eine präzisere Führung und damit eine verbesserte, insbesondere genauere Zentrierung. Hierdurch lassen sich im Ergebnis die Spaltbreiten präziser einstellen.

In einer bevorzugten Ausführung einer Leitschaufelanordnung gemäß der vorliegenden Erfindung ist die wenigstens eine Leitschaufelaufnahme als zylindrische oder becherförmige oder zylinderartige oder becherartige Vertiefung ausgebildet. Alternativ kann wenigstens eine Leitschaufelaufnahme auch als kegelstumpfförmige oder kegelförmige Vertiefung ausgebildet sein, wobei das zur Lagerung in der Leitschaufelaufnahme vorgesehene Befestigungselement, insbesondere der jeweilige Befestigungszapfen, insbesondere entsprechend korrespondierend, insbesondere entsprechend komplementär, zur Ausgestaltung der Leitschaufelaufnahme ausgebildet ist.

In einer Ausführung einer Leitschaufelanordnung gemäß der vorliegenden Erfindung greift das Befestigungselement der Leitschaufel, insbesondere in Richtung der Verstellachse, insbesondere mit definiertem Spiel in axialer Richtung und/oder in Umfangsrichtung, in die Leitschaufelaufnahme des Dichtungsträgers ein, wobei das Spiel in Richtung der Verstellachse insbesondere mindestens so groß bemessen ist, dass eine thermisch bedingte Längenzunahme der Leitschaufel im Betrieb verspannungsfrei möglich ist. Es versteht sich von selbst, dass das Spiel jeweils höchstens so groß gewählt werden sollte, dass der Dichtungsträger während des Betriebs stets sicher an den Leitschaufeln gelagert ist und insbesondere ein Herausrutschen der Befestigungselemente aus den Leitschaufelaufnahmen im Dichtungsträger ausgeschlossen ist.

In einer alternativen, aber ebenfalls denkbaren Ausgestaltung einer Leitschaufelanordnung gemäß der vorliegenden Erfindung kann das Befestigungselement, insbesondere in Form eines Befestigungszapfens, auch dem Dichtungsträger zugeordnet sein und ein oder mehrere Leitschaufeln können jeweils eine entsprechende Aufnahme für das Befestigungselement, in diesem Fall eine "Dichtungsträgeraufnahme" aufweisen.

Der Dichtungsträger einer erfindungsgemäßen Leitschaufelanordnung kann einteilig oder mehrteilig ausgebildet sein und insbesondere in Umfangsrichtung und/oder in axialer Richtung oder in einer Richtung senkrecht zur Verstellachse wenigstens einer Leitschaufel, insbesondere sämtlicher Leitschaufeln, axial geteilt sein, wobei im Fall eines geteilten Dichtungsträgers die einzelnen Teile bevorzugt mittels lösbarer Verbindungsmittel, insbesondere mittels Schrauben oder dergleichen, miteinander verbunden sind.

In einer Ausführung einer Leitschaufelanordnung gemäß der vorliegenden Erfindung ist der Dichtungsträger ein umlaufend ausgebildeter Dichtungsträgerring, wobei der Dichtungsträgerring in Umfangsrichtung einteilig ausgebildet ist oder mehrere, sich nur jeweils über einen Teil in Umfangsrichtung erstreckende Dichtungsträgersegmente aufweist, wobei der Dichtungsträger insbesondere aus mehreren, sich nur jeweils über einen Teil in Umfangsrichtung erstreckenden Dichtungsträgersegmenten zusammengesetzt ist.

Die Teilung des Dichtungsträgers in Umfangsrichtung ermöglicht eine besonders einfache Montage einer erfindungsgemäßen Leitschaufelanordnung, wobei die einzelnen Dichtungsträgersegmente insbesondere in Umfangsrichtung jeweils überlappend angeordnet sind, d.h. bevorzugt mittels eines Überlappstoßes und nicht mit einem Stumpfstoß, wobei die Überlappungsflächen insbesondere jeweils als Keilflächen ausgebildet sind. Hierdurch kann eine besonders gute Abdichtung in Axialrichtung am Dichtungsträger erreicht werden. Ferner lässt sich auf diese Weise ein vorteilhafter Kraftfluss im Dichtungsträger erreichen.

In einer Weiterbildung eine Leitschaufelanordnung gemäß der vorliegenden Erfindung ist wenigstens ein Dichtungsträgersegment oder Dichtungsträgerteil durch ein additives Fertigungsverfahren hergestellt, wobei sich in diesem Fall das Dichtungsträgersegmente insbesondere nicht über mehr als einen Umfangswinkel von 60° erstreckt. Die Herstellung durch ein additives Fertigungsverfahren ermöglicht eine besonders flexible Ausgestaltung des Dichtungsträgers, da diese Art der Herstellung eine besonders große geometrische Freiheit ermöglicht bei gleichzeitig guten mechanischen und thermischen Eigenschaften.

In einer Ausführung einer Leitschaufelanordnung gemäß der vorliegenden Erfindung ist der Dichtungsträger, insbesondere in Dichtungsträgerring oder wenigstens ein Dichtungsträgersegment, in wenigstens einen stromaufwärtigen Dichtungsträgerteil und wenigstens einen stromabwärtigen Dichtungsträgerteil geteilt, wobei der Dichtungsträger insbesondere zumindest teilweise entlang einer parallel zur Verstellachse der Leitschaufeln verlaufenden Teilungsebene und/oder entlang einer sich senkrecht zur Rotationsachse erstreckenden Radialebene in einen stromaufwärtigen Dichtungsträgerteil und einen stromabwärtigen Dichtungsträgerteil geteilt ist.

Dies ermöglicht ein besonders einfaches Einbringen der Leitschaufelaufnahmen in den Dichtungsträger sowie eine besonders einfache Montage.

In einer besonders vorteilhaften Ausgestaltung einer Leitschaufelanordnung gemäß der vorliegenden Erfindung ist der Dichtungsträger sowohl in Umfangsrichtung in Dichtungsträgersegmente geteilt als auch in einen stromaufwärtigen und einen stromabwärtigen Dichtungsträgerteil, wobei mindestens ein Dichtungsträgerteil oder Dichtungsträgersegmenten durch ein additives Fertigungsverfahren hergestellt ist und/oder sich insbesondere in Umfangsrichtung sich höchstens über einen Bereich von einem Umfangswinkel von 60° erstreckt.

In einer Weiterbildung einer Leitschaufelanordnung gemäß der vorliegenden Erfindung, sind der wenigstens einen stromaufwärtigen Dichtungsträgerteil und wenigstens ein stromabwärtige Dichtungsträgerteil mittels wenigstens eines Verbindungsmittels, insbesondere mittels wenigstens einer Schraube oder mittels eines Niets oder dergleichen, miteinander verbunden, insbesondere lösbar, insbesondere mittels wenigstens eines, sich in einer Richtung senkrecht zur Teilungsebene des Dichtungsträgers erstreckenden Verbindungsmittels, wobei das wenigstens eine Verbindungsmittel, bezogen auf ein erfindungsgemäßen Verwendungszustand der Leitschaufelanordnung in einer Turbomaschine, in Umfangsrichtung versetzt zu den Befestigungselementen der Leitschaufeln angeordnet ist und sich in radialer Richtung, bezogen auf die Rotationsachse der Turbomaschine, insbesondere auf Höhe wenigstens eines Befestigungselements wenigstens einer Leitschaufeln befindet.

Insbesondere mit Schrauben lassen sich die einzelnen Dichtungsträgerteile schnell zu, Dichtungsträger zusammensetzen, insbesondere lösbar.

Sind die Verbindungsmittel dabei jeweils in radialer Richtung auf Höhe der Befestigungselemente, insbesondere auf Höhe der Befestigungszapfen, angeordnet, kann eine in radialer Richtung besonders kompakte, bauraumsparende Leitschaufelanordnung realisiert werden.

In einer weiteren Ausgestaltung einer Leitschaufelanordnung gemäß der vorliegenden Erfindung überlappen sich wenigstens ein Innenringsegment und der Dichtungsträger, insbesondere stromabwärts, bezogen auf einen funktionsgemäßen Einbauzustand in einer Turbomaschine, in Richtung der Verstellachse oder in radialer Richtung zumindest teilweise und bilden insbesondere zwischen sich einen, bezogen auf die Rotationsachse einer Turbomaschine in einem funktionsgemäßen Verwendungszustand der Leitschaufelanordnung, in axialer Richtung abdichtend wirkenden Dichtspalt aus, wobei sich der Dichtspalt selbst insbesondere parallel zur Verstellachse wenigstens einer Leitschaufel, insbesondere parallel zur Verstellachse der am nächsten liegenden Leitschaufel, oder in radialer Richtung erstreckt.

Dadurch kann auf besonders einfache Art und Weise, insbesondere zusätzlich, eine in axialer Richtung wirkende Abdichtung realisiert werden, insbesondere stromabwärts der Leitschaufelaufnahmen, welche insbesondere außerdem einen Längenausgleich der Leitschaufel bzw. eine radiale Bewegung des Innenringsegments gegenüber dem Dichtungsträger ermöglicht, ohne die Dichtwirkung in axialer Richtung nennenswert negativ zu beeinflussen. Durch die zusätzliche Abdichtung können Leckageeffekte noch weiter reduziert werden, was sich in der Regel vorteilhaft auf den Wirkungsgrad einer Turbomaschine auswirkt.

Zur Ausbildung der axialen Abdichtung weisen das wenigstens eine Innenringsegment und der Dichtungsträger, insbesondere ein stromabwärtiger Teil des Dichtungsträgers, und insbesondere jeweils stromabwärts von der jeweiligen Leitschaufelaufnahme, jeweils einen sich, bezogen auf die Rotationsachse einer Turbomaschine, in radialer Richtung erstreckenden Dichtflansch auf, wobei sich der Dichtflansch des Innenringsegments insbesondere radial nach innen erstreckt, und der Dichtflansch des Dichtungsträgers insbesondere radial nach außen.

Eine besonders gute Abdichtung in axialer Richtung kann erreicht werden, wenn das wenigstens eine Innenringsegment mit einem definierten Spiel in axialer Richtung an den jeweiligen Leitschaufel befestigt ist, und das Spiel derart bemessen ist, dass durch einen ausreichenden, in einem Bereich radial innerhalb des Innenringsegments vorhandenen Betriebsdruck das Innenringsegment im Rahmen dieses Spiels in axialer Richtung mit seinem Dichtflansch gegen den Dichtflansch des Dichtungsträger zur Anlage gebracht werden kann, insbesondere derart, dass eine Abdichtung in axialer Richtung dem Innenringsegment und dem Dichtungsträger ausgebildet werden kann, insbesondere mit einem Dichtspalt mit einer Spaltbreite von Null in axialer Richtung.

In einer weiteren Ausgestaltung einer Leitschaufelanordnung gemäß der vorliegenden weist die Leitschaufelanordnung wenigstens zwei separat von den Leitschaufeln ausgebildete Innenringsegmente auf, wobei die wenigstens zwei Innenringsegmente in Umfangsrichtung benachbart zueinander und mit einem Ausgleichsspalt in Umfangsrichtung dazwischen angeordnet sind, wobei sich der Ausgleichsspalt, bezogen auf die Rotationsachse einer Turbomaschine, insbesondere in radialer Richtung erstreckt, wobei zwischen zwei in Umfangsrichtung benachbart angeordneten Innenringsegmenten im Bereich des Ausgleichsspalts insbesondere wenigstens ein Dichtelement angeordnet ist, insbesondere wenigstens zur zumindest teilweisen Abdichtung des Ausgleichsspalts in radialer Richtung.

Durch die Ausgleichsspalte lassen sich Verspannungen in Umfangsrichtung, insbesondere thermisch bedingte Verspannungen infolge von thermisch bedingten Ausdehnungen der Innenringsegmente reduzieren bzw. bei entsprechend große gewählten Ausgleichsspalten sogar ganz vermeiden.

Mittels des wenigstens einen, im Ausgleichsspalt angeordneten Dichtelements können Leckagen in diesem Bereich reduziert werden und insbesondere die Abdichtung nach radial innen verbessert werden, was sich vorteilhaft auf den Wirkungsgrad auswirkt.

Wenigstens ein Dichtelement erstreckt sich dabei insbesondere in Umfangsrichtung und zumindest teilweise in axialer Richtung, wobei wenigstens ein Dichtelement insbesondere ein Dichtstreifen ist, insbesondere ein Blechstreifen oder dergleichen, insbesondere aus Federstahl, welcher insbesondere jeweils in einer entsprechend ausgebildeten Nut von jeweils zwei aneinander angrenzenden Innenringsegmenten aufgenommen ist, insbesondere derart, dass sich jeweils ein Labyrinthspalt zwischen dem Dichtelement und dem jeweiligen Innenringsegment ausbildet.

Eine erfindungsgemäße Turbomaschine, insbesondere Gasturbine, mit wenigstens einer Verdichter-oder Turbinenstufe mit einer Leitschaufelanordnung mit Leitschaufeln weist erfindungsgemäß eine erfindungsgemäße Leitschaufelanordnung und/oder wenigstens eine erfindungsgemäße Leitschaufel und/oder wenigstens einen erfindungsgemäßen Dichtungsträger auf.

Weitere vorteilhafte Weiterbildungen der vorliegenden Erfindung ergeben sich aus den Unteransprüchen und der nachfolgenden Beschreibung bevorzugter Ausführungen. Hierzu zeigen stark schematisiert:
- Fig. 1: eine Prinzipdarstellung eines Ausschnitts eines Ausführungsbeispiels einer erfindungsgemäßen Leitschaufelanordnung mit einer erfindungsgemäßen Leitschaufel und einem erfindungsgemäßen Dichtungsträger mit Blick in Umfangsrichtung und
- Fig. 2: die Leitschaufelanordnung aus Fig. 1 in abgewickelten Darstellung mit Blick in axialer Richtung, jedoch ohne den Dichtungsträger.

**Fig. 1** zeigt eine stark schematisierte Prinzipdarstellung eines Ausschnitts eines Ausführungsbeispiels einer erfindungsgemäßen Leitschaufelanordnung 100 mit Blick in Umfangsrichtung U auf die Leitschaufelanordnung 100, wobei die Leitschaufelanordnung 100 eine erfindungsgemäße, verstellbare Leitschaufel 10 mit einem an ihrem radial inneren Ende ausgebildeten Befestigungszapfen 11 aufweist, ein an der Leitschaufel 10 befestigtes Innenringsegment 30 sowie einen am Befestigungszapfen 11 in radialer Richtung R beweglich gelagerten, erfindungsgemäßen Dichtungsträger 20.

Die Leitschaufel 10 ist dabei um eine Verstellachse V, welche in diesem Fall in radialer Richtung R verläuft, aber auch geneigt zu dieser verlaufen könnte, insbesondere um wenige Grad, drehbar ausgebildet und drehbar gegenüber dem Innenringsegment 30 gelagert sowie drehbar vom Dichtungsträger 20 aufgenommen.

Am radial inneren Ende des Dichtungsträgers 20 ist zur Abdichtung gegenüber einem hier nicht dargestellten Rotor eine auf aus dem Stand der Technik bekannte Art und Weise ausgebildete Dichtungsstruktur 21 in Form von einer Honigwaben-Dichtstruktur 21 angeordnet, welche bei diesem Ausführungsbeispiel, insbesondere integral mit dem stromabwärtigen Dichtungsträgerteil 20B ausgebildet ist.

Zur Festlegung des Innenringsegments 30 an der Leitschaufel 10 ist in den Befestigungszapfen 11 eine umlaufende Nut 15 eingebracht, in welche ein Axialsicherungsmittel 40 in Form eines Sicherungsrings 40 eingreift, wobei das Innenringsegment 30 mit einem definierten Spiel in Richtung der Verstellachse V an der Leitschaufel 10 befestigt ist.

Der Befestigungszapfen 11 grenzt mit seinem radial weiter außen liegenden Ende an einen Absatz 12 mit einem größeren Außendurchmesser an, wobei die, bezogen auf die Verstellachse, umlaufende radiale Nut 15 zur Aufnahme des Axialsicherungsmittels 40 mit einem definierten Abstand in Richtung des radial weiter innen liegenden Endes des Befestigungszapfens 11 von diesem Absatz 12 der Leitschaufel 10 in den Befestigungszapfen 11 eingebracht ist.

Das Spiel in Richtung der Verstellachse V zwischen der Leitschaufel 10 und dem Innenringsegment 30 in radialer Richtung, insbesondere im Bereich eines radial abdichtend wirkenden Dichtspalts 13, ist dabei insbesondere derart bemessen, insbesondere im Zusammenhang mit der geometrischen Ausgestaltung des Innenringsegments 30, dass durch Aufbringen eines Betriebsdrucks p1 in einem Bereich radial innerhalb des Innenringsegments 30, das Innenringsegment 30 in Richtung der Verstellachse V nach außen gedrückt werden kann und im Bereich des radial abdichtend wirkenden Dichtspalt 13 zur Anlage an der Leitschaufel 10 gebracht werden kann, wodurch eine besonders gute Abdichtung in radialer Richtung R im Bereich des Dichtspalts 13 erreicht werden kann.

Für eine besonders gute Abdichtung weist der Absatz 12 der Leitschaufel eine dem radial inneren Ende der Leitschaufel 10 zugewandte und sich in einer Radialebene senkrecht zur Verstellachse V erstreckende Stirnfläche auf, wobei die Stirnfläche zumindest teilweise, vorzugsweise vollständig, als Dichtfläche ausgebildet ist und eine der beiden Dichtflächen des radial abdichtend wirkenden Dichtspalts 13 bildet.

Das Innenringsegment 30 weist zur Befestigung an der Leitschaufel 10 eine hier nicht näher bezeichnete Befestigungsöffnung auf, durch welche das radial innere Ende der Leitschaufel 10, insbesondere der Befestigungszapfen 11, hindurchgreift, wobei die Leitschaufel 10 als Anschlag in radialer Richtung nach radial außen einen entsprechenden Absatz 12 aufweist und das Innenringsegment 30 einen entsprechenden, hier nicht näher bezeichneten Flansch.

Der durch die Befestigungsöffnung im Innenringsegment 30 hindurchgreifende Befestigungszapfen 11 ist dabei in einer entsprechend korrespondierend zum Befestigungszapfen 11 ausgebildeten Leitschaufelaufnahme 24 vom Dichtungsträger 20 aufgenommen, wobei die Leitschaufelaufnahme 24 bei diesem Ausführungsbeispiel eine zylinderförmige Vertiefung ist und der Befestigungszapfen 11 ein zylindrischer Befestigungszapfen 11.

Der Befestigungszapfen 11 ist dabei mit einem definierten Spiel, symbolisiert durch Führungsspalt 23, in axialer Richtung A und in Umfangsrichtung U in dem Dichtungsträger 20 geführt, wobei dazu sowohl eine Umfangsfläche 27 des Befestigungszapfens 11 als auch eine innere Mantelfläche der Leitschaufelaufnahme 24 jeweils mit einer reibwertereduzierenden Beschichtung versehen sind sowie ferner eine gehärtete Oberfläche aufweisen, um die Gefahr von Fretting (Reibverschleiß) zu reduzieren.

Erfindungsgemäß ist der Dichtungsträger 20 dabei in Richtung der Verstellachse V, welche in diesem Fall mit der radialen Richtung R zusammenfällt, speichenzentriert und in Richtung der Verstellachse V beweglich an der Leitschaufel 10 gelagert.

Bei diesem Ausführungsbeispiel ist der Dichtungsträger 20 dabei zum einen in axialer Richtung A geteilt und weist einen stromaufwärtigen Dichtungsträgerteil 20A und einen stromabwärtigen Dichtungsträgerteil 20B auf, welche jeweils mittels mehrerer in Umfangsrichtung verteilt angeordneter Verbindungsmittel 22 in Form von Schrauben 22 miteinander verbunden sind, wobei die Verbindungsmittel 22 jeweils auf Höhe der Befestigungszapfen 11 in radialer Richtung R angeordnet sind, um eine besonders kompakte und bauraumsparende Ausgestaltung der Leitschaufelanordnung 100 in radialer Richtung R zu ermöglichen (siehe Fig. 2).

Zusätzlich zur axialen Teilung des Dichtungsträgers, 20, ist dieser ferner in Umfangsrichtung U in mehrere, nicht erkennbar dargestellte Dichtungsträgersegmente unterteilt, wobei die einzelnen Dichtungsträgersegmente sich dabei jeweils über nicht mehr als einen Umfangswinkelbereich von 55° erstrecken. Die einzelnen Dichtungsträger Teile bzw.-Segmente sind dabei jeweils durch ein additives Fertigungsverfahren hergestellt.

Die jeweils in Umfangsrichtung aneinandergrenzenden Dichtungsträgersegmente sind dabei sowohl in axialer Richtung A als auch in Umfangsrichtung U jeweils überlappend zueinander angeordnet, wobei die Dichtungsträgersegmente in den Überlappungsbereichen jeweils keilförmig ausgebildet sind, wodurch sich im Überlappungsbereich eine besonders gute Abdichtwirkung erreichen lässt, insbesondere in axialer Richtung A und in Umfangsrichtung U.

Bei diesem Ausführungsbeispiel verbinden die Verbindungsmittel 22 dabei jeweils zwei benachbarte, stromaufwärtige Dichtungsträgerteile 20A miteinander sowie außerdem die zwei zugehörigen, stromabwärtigen Dichtungsträgerteile 20B und diese außerdem mit den zwei stromaufwärtigen Dichtungsträgerteilen 20A. D. h. mit einem Verbindungsmittel 22, insbesondere einer Schraube 22, sind bei diesem Ausführungsbeispiel einer erfindungsgemäßen Leitschaufelanordnung 100 insgesamt vier Einzelteile eines Dichtungsträgers 20 miteinander verbunden.

Für eine noch weiter verbesserte Abdichtung weisen der stromabwärtige Dichtungsträgerteil 20B sowie das Innenringsegment 30 jeweils auf ihrer stromabwärtigen Seite einen sich in radialer Richtung erstreckenden Dichtflansch 25 bzw. 35 auf, welche sich in radialer Richtung R und in Umfangsrichtung U überlappen und zwischen sich einen axial wirkenden Dichtspalt 26 ausbilden.

Für eine besonders gute Dichtwirkung ist die Leitschaufel 10 im Bereich ihres Absatzes 12 ferner in axialer Richtung A derart mit einem definierten Spiel mit dem Innenträgersegment 30 verbunden, insbesondere mit einem definierten Axialspiel 14, dass durch Aufbringen eines entsprechenden Betriebsdrucks p1 in Verbindung mit den geometrischen Abmessungen des Innenringsegments 30 das Innenringsegment 30 in axialer Richtung A in Richtung des Dichtflansches 25 des Dichtungsträgers 20 verlagert werden kann, insbesondere am Dichtungsträger 20 zur Anlage gebracht werden kann, sodass sich ein axial wirkender Dichtspalt 26 mit einer Spaltbreite von Null einstellt und somit eine Abdichtung eines Strömungskanals, der dazu ausgebildet ist, von einer Heißgasströmung mit Strömungsrichtung HS durchströmt zu werden, nach radial innen gegenüber einem Bereich radial innerhalb des Dichtungsträgers 20 noch weiter verbessert wird. Denn sollte Heißgas durch den radial abdichtend wirkenden Dichtspalt 13 austreten, kann dieses immer noch durch den stromabwärts angeordneten, axial wirkenden Dichtspalt 26 an einem weiteren Austritt nach radial innen gehindert werden.

Wie anhand von Fig. 1 gut erkennbar ist, ist bei einer erfindungsgemäßen Leitschaufelanordnung 100 der Dichtungsträger 20 in Richtung der Verstellachse V bzw. in diesem Fall auch in radialer Richtung R, beweglich gegenüber der Leitschaufel 10 sowie dem daran befestigten Innenringsegment 30 gelagert. Kommt es nun in einer Turbomaschine im Betrieb zu einer thermisch bedingten Längenänderung der Leitschaufel 10, kann sich der Befestigungszapfen 11 frei in der Leitschaufelaufnahme 24 in Richtung der Verstellachse V bzw. in radialer Richtung R bewegen, ohne dass dies eine negative Auswirkung auf eine Position der Dichtstruktur 21 und damit auf einen, mit einem hier nicht dargestellten Rotor ausgebildeten Dichtspalt in radialer Richtung hat.

Ebenso wenig bewirkt eine Längenänderung der Leitschaufel 10 eine Änderung der Spaltbreite des axial wirkenden Dichtspalts 26 zwischen dem stromabwärtigen Dichtungsträgerteil 20B und dem Innenringsegment 30.

Da das Innenringsegment 30 an der Leitschaufel 10 festgelegt ist, folgt es der Längenänderung der Leitschaufel 10, sodass es auch nicht zu einer Veränderung der Spaltbreite des radial abdichtend wirkenden Dichtspalts 13 kommt.

Somit ermöglicht eine erfindungsgemäße Leitschaufelanordnung 100 über einen breiten Betriebsbereich hinweg vorteilhafte Spaltbreiten und damit über ein breiten Betriebsbereich hinweg hohe Wirkungsgrade.

Ferner bewirkt die erfindungsgemäße, vom Innenringsegment 30 entkoppelte, speichenzentrierte Lagerung des Dichtungsträgers 20 eine Trennung der Toleranzkette und damit eine deutlich vereinfachte Ermittlung der maximal zulässigen Toleranzen, um die jeweils gewünschten maximalen Spaltbreiten zu bestimmen bzw. die für die gewünschten, maximalen Spaltbreiten jeweils maximal zulässigen Toleranzen.

Fig. 2 zeigt die Leitschaufelanordnung 100 aus Fig. 1 mit Blick in axialer Richtung A in Strömungsrichtung HS in einem abgewickelten Zustand, wobei in dieser Darstellung insbesondere gut zu erkennen ist, wie jeweils zwei Innenringsegmente 30 in Umfangsrichtung U mit einem definierten Ausgleichsspalt 50 dazwischen, zur Vermeidung von Verspannungen in Umfangsrichtung, zueinander angeordnet sind, wobei im Bereich des Ausgleichsspalts 50 jeweils ein Dichtelement 60 angeordnet ist, insbesondere in Form eines Dichtstreifens 60 aus Federstahl, der jeweils in eine Nut in die beiden benachbarten Innenringsegmente eingebracht ist und sich in axialer Richtung A, insbesondere über die Länge der Innenringsegmente 30 sowie über ein gewisses Stück in Umfangsrichtung U erstreckt, um eine Abdichtung in radialer Richtung R zwischen den Innenringsegmenten 30 zu bewirken. Dabei bildet das Dichtelement 60 jeweils mit dem zugehörigen Innenringsegment 30 einen Labyrinthspalt aus.

Ebenfalls gut zu erkennen in dieser Darstellung ist die Position der einzelnen Verbindungselemente 22 jeweils zwischen zwei Leitschaufeln 10 und versetzt zu diesen und insbesondere jeweils auf Höhe der Befestigungszapfen 11 in radialer Richtung R für eine besonders bauraumsparende und kompakte Ausgestaltung einer erfindungsgemäßen Leitschaufelanordnung 100 in radialer Richtung.

Es sei darauf hingewiesen, dass es sich bei den exemplarischen Ausführungen lediglich um Beispiele handelt, die den Schutzbereich, die Anwendungen und den Aufbau in keiner Weise einschränken sollen. Vielmehr wird dem Fachmann durch die vorausgehende Beschreibung ein Leitfaden für die Umsetzung von mindestens einer exemplarischen Ausführung gegeben, wobei diverse Änderungen, insbesondere in Hinblick auf die Funktion und Anordnung der beschriebenen Bestandteile, vorgenommen werden können, ohne den Schutzbereich zu verlassen, wie er sich aus den Ansprüchen ergibt.

### Bezugszeichenliste

- 100: erfindungsgemäße Leitschaufelanordnung
- 10: Leitschaufel
- 11: Befestigungszapfen
- 12: Absatz
- 13: radial wirkender Dichtspalt
- 14: Axialspiel
- 15: Nut
- 20: Dichtungsträger
- 20A: stromaufwärtiger Dichtungsträgerteil
- 20B: stromabwärtiger Dichtungsträgerteil
- 21: Dichtstruktur
- 22: Verbindungsmittel (Schraube)
- 23: Führungsspalt
- 24: Leitschaufelaufnahme
- 25: Dichtflansch des Dichtungsträgers
- 26: axial abdichten wirkender Dichtspalt
- 27: Umfangsfläche des Befestigungszapfens (Funktionsfläche)
- 30: Innenringsegment
- 35: Dichtflansch des Innenringsegments
- 40: Sicherungsring
- 50: Ausgleichsspalt
- 60: Dichtelement

- A: axiale Richtung
- R: radiale Richtung
- U: Umfangsrichtung
- HS: Strömungsrichtung
- p1: Betriebsdruck
- V: Verstellachse

## Patentansprüche

1. Leitschaufelanordnung (100) für eine Turbomaschine mit einer Rotationsachse, insbesondere für eine Verdichter- oder Turbinenstufe einer Gasturbine, umfassend:
- mehrere, verstellbare, jeweils um eine Verstellachse (V) drehbar gelagerte Leitschaufeln (10),
- wenigstens ein separat von den Leitschaufeln (10) ausgebildetes Innenringsegment (30) und
- einen separat von dem wenigstens einen Innenringsegment (30) ausgebildeten Dichtungsträger (20),
wobei das wenigstens ein Innenringsegment (30) an einer oder mehreren Leitschaufeln (10), befestigt ist,
**dadurch gekennzeichnet, dass** der Dichtungsträger (20) speichenzentriert gegenüber dem wenigstens einen Innenringsegment (30) gelagert ist, so dass der Dichtungsträger (20) gegenüber dem wenigstens einen Innenringsegment (30) in Richtung wenigstens einer Verstellachse (V), wenigstens einer Leitschaufel (10) und/oder in radialer Richtung (R), bezogen auf die Rotationsachse der Turbomaschine in einem funktionsgemäßen Verwendungszustand der Leitschaufelanordnung (100) in einer Turbomaschine, beweglich gelagert ist.

2. Leitschaufelanordnung (100) nach Anspruch 1, **dadurch gekennzeichnet, dass** der Dichtungsträger (20) speichenzentriert an den Leitschaufeln (10) gelagert ist, insbesondere über wenigstens drei in Umfangsrichtung (U) verteilt angeordnete Lagerstellen.

3. Leitschaufelanordnung (100) nach Anspruch 1 oder 2, **dadurch gekennzeichnet, dass** wenigstens eine Leitschaufel (10) an ihrem radial inneren Ende ein sich entlang der Verstellachse (V) erstreckendes Befestigungselement (11), insbesondere einen Befestigungszapfen (11), aufweist und das wenigstens eine Innenringsegment (30), das an dieser wenigstens einen Leitschaufel (10) befestigt ist, wenigstens eine zugehörige, entsprechend ausgebildete Befestigungsöffnung, wobei das Befestigungselement (11) der Leitschaufel (10) durch die wenigstens eine, zugehörige Befestigungsöffnung des Innenringsegments (30) hindurchgreift.

4. Leitschaufelanordnung (100) nach Anspruch 3, **dadurch gekennzeichnet, dass** das wenigstens eine Innenringsegment (30) mittels eines Axialsicherungsmittels (40) an dem Befestigungselement (11) befestigt ist und in Richtung der Verstellachse (V) auf dem Befestigungselement (11) gesichert ist, insbesondere mittels eines Sicherungsringes (40) oder einer Sicherungsscheibe.

5. Leitschaufelanordnung (100) nach Anspruch 3 oder 4, **dadurch gekennzeichnet, dass** der Dichtungsträger (20) wenigstens eine Leitschaufelaufnahme (24) aufweist, in welche das Befestigungselement (11), insbesondere ein Befestigungszapfen (11), wenigstens einer Leitschaufel (10) derart eingreift, dass das Befestigungselement (11) der Leitschaufel entlang der Verstellachse (V) und/oder in radialer Richtung (R) beweglich gegenüber dem Dichtungsträger (20) in der Leitschaufelaufnahme (24) des Dichtungsträgers (20) gelagert ist.

6. Leitschaufelanordnung (100) nach einem der vorhergehenden Ansprüche,
**dadurch gekennzeichnet, dass** der Dichtungsträger (20) ein umlaufend ausgebildeter Dichtungsträgerring ist, wobei der Dichtungsträgerring in Umfangsrichtung (U) zumindest teilweise einteilig ausgebildet ist, oder mehrere, sich nur jeweils über einen Teil in Umfangsrichtung (U) erstreckende Dichtungsträgersegmente aufweist, wobei der Dichtungsträger (20) insbesondere aus mehreren, sich nur jeweils über einen Teil in Umfangsrichtung (U) erstreckenden Dichtungsträgersegmenten zusammengesetzt ist.

7. Leitschaufelanordnung (100) nach einem der vorhergehenden Ansprüche,
**dadurch gekennzeichnet, dass** der Dichtungsträger (20) in wenigstens einen stromaufwärtigen Dichtungsträgerteil (20A) und wenigstens einen stromabwärtigen Dichtungsträgerteil (20B) geteilt ist, wobei der Dichtungsträger (20) insbesondere zumindest teilweise entlang einer parallel zur Verstellachse (V) der Leitschaufeln (10) verlaufenden Teilungsebene und/oder entlang einer sich senkrecht zur Rotationsachse erstreckenden Radialebene in einen stromaufwärtigen Dichtungsträgerteil (20A) und einen stromabwärtigen Dichtungsträgerteil (20B) geteilt ist.

8. Leitschaufelanordnung (100) nach Anspruch 7 oder 8, **dadurch gekennzeichnet, dass** der stromaufwärtige Dichtungsträgerteil (20A) und der stromabwärtige Dichtungsträgerteil (20B) mittels wenigstens eines Verbindungsmittels (22) miteinander verbunden sind, insbesondere mittels wenigstens eines sich in einer Richtung senkrecht zur Teilungsebene des Dichtungsträgers (20) erstreckenden Verbindungsmittels (22), wobei das wenigstens eine Verbindungsmittel (22), bezogen auf einen funktionsgemäßen Verwendungszustand der Leitschaufelanordnung (100) in einer Turbomaschine, in Umfangsrichtung (U) versetzt zu den Befestigungselementen (11) der Leitschaufeln (10) angeordnet ist und sich in radialer Richtung (R) insbesondere auf Höhe wenigstens eines Befestigungselements (11) wenigstens einer Leitschaufel (10) befindet.

9. Leitschaufelanordnung (100) nach einem der vorhergehenden Ansprüche,
**dadurch gekennzeichnet, dass** wenigstens ein Innenringsegment (30) und der Dichtungsträger (20) sich stromabwärts, bezogen auf einen funktionsgemäßen Einbauzustand in einer Turbomaschine, in Richtung der Verstellachse (V) zumindest teilweise überlappen und einen in axialer Richtung (A) abdichtend wirkenden Dichtspalt (26) ausbilden.

10. Leitschaufelanordnung (100) nach einem der vorhergehenden Ansprüche,
**dadurch gekennzeichnet, dass** die Leitschaufelanordnung (100) wenigstens zwei separat von den Leitschaufeln (10) ausgebildete Innenringsegmente (30) aufweist, wobei die wenigstens zwei Innenringsegmente (30) in Umfangsrichtung (U) benachbart zueinander und mit einem Ausgleichsspalt (50) in Umfangsrichtung (U) dazwischen angeordnet sind, wobei zwischen zwei in Umfangsrichtung (U) benachbart angeordneten Innenringsegmenten (30) im Bereich des Ausgleichsspalts (50) insbesondere wenigstens ein Dichtelement (60) angeordnet ist wenigstens zur zumindest teilweisen Abdichtung des Ausgleichsspalts (50) in radialer Richtung.

11. Turbomaschine, insbesondere Gasturbine, mit wenigstens einer Verdichter- oder Turbinenstufe mit einer Leitschaufelanordnung (100) mit Leitschaufeln (10), **dadurch gekennzeichnet, dass**
die Leitschaufelanordnung (100) nach einem der Ansprüche 1 bis 10 ausgebildet ist.

## Claims

1. Guide vane arrangement (100) for a turbomachine having an axis of rotation, in particular for a compressor stage or turbine stage of a gas turbine, comprising:
- a plurality of adjustable guide vanes (10) which are each rotatably mounted about an adjustment axis (V),
- at least one inner ring segment (30) formed separately from the guide vanes (10), and
- a seal carrier (20) formed separately from the at least one inner ring segment (30),
the at least one inner ring segment (30) being fastened to one or more guide vanes (10),
**characterized in that** the seal carrier (20) is mounted so as to be spoke-centered relative to the at least one inner ring segment (30), such that the seal carrier (20) is movably mounted relative to the at least one inner ring segment (30) in the direction of at least one adjustment axis (V), at least one guide vane (10) and/or in the radial direction (R), with respect to the axis of rotation of the turbomachine in a functional use state of the guide vane arrangement (100) in a turbomachine.

2. Guide vane arrangement (100) according to claim 1, **characterized in that** the seal carrier (20) is mounted on the guide vanes (10) so as to be spoke-centered, in particular via at least three bearing points arranged in a distributed manner in the circumferential direction (U).

3. Guide vane arrangement (100) according to claim 1 or 2,
**characterized in that** at least one guide vane (10) has, at its radially inner end, a fastening element (11) extending along the adjustment axis (V), in particular a fastening pin (11), and the at least one inner ring segment (30), which is fastened to this at least one guide vane (10), at least one associated, correspondingly formed fastening opening, the fastening element (11) of the guide vane (10) passing through the at least one associated fastening opening of the inner ring segment (30).

4. Guide vane arrangement (100) according to claim 3, **characterized in that** the at least one inner ring segment (30) is fastened to the fastening element (11) by means of an axial securing means (40) and is secured in the direction of the adjustment axis (V) on the fastening element (11), in particular by means of a securing ring (40) or a securing disk.

5. Guide vane arrangement (100) according to claim 3 or 4,
**characterized in that** the seal carrier (20) has at least one guide vane receptacle (24) into which the fastening element (11), in particular a fastening pin (11), of at least one guide vane (10) engages such that the fastening element (11) of the guide vane is movably mounted along the adjustment axis (V) and/or in the radial direction (R) relative to the seal carrier (20) in the guide vane receptacle (24) of the seal carrier (20).

6. Guide vane arrangement (100) according to any of the preceding claims, **characterized in that** the seal carrier (20) is a circumferentially formed seal carrier ring, the seal carrier ring being at least partially formed in one piece in the circumferential direction (U), or having a plurality of seal carrier segments extending only over a part in the circumferential direction (U), the seal carrier (20) being composed, in particular, of a plurality of seal carrier segments extending only over a part in the circumferential direction (U).

7. Guide vane arrangement (100) according to any of the preceding claims, **characterized in that** the seal carrier (20) is divided into at least one upstream seal carrier part (20A) and at least one downstream seal carrier part (20B), the seal carrier (20) being divided in particular at least partially along a dividing plane running parallel to the adjustment axis (V) of the guide vanes (10) and/or along a radial plane extending perpendicular to the axis of rotation into an upstream seal carrier part (20A) and a downstream seal carrier part (20B).

8. Guide vane arrangement (100) according to claim 7 or 8,
**characterized in that** the upstream seal carrier part (20A) and the downstream seal carrier part (20B) are connected to one another by means of at least one connecting means (22), in particular by means of at least one connecting means (22) extending in a direction perpendicular to the dividing plane of the seal carrier (20), the at least one connecting means (22) being arranged in the circumferential direction (U) so as to be offset with respect to the fastening elements (11) of the guide vanes (10), relative to a functional use state of the guide vane arrangement (100) in a turbomachine, and in particular being situated at the level of at least one fastening element (11) of at least one guide vane (10) in the radial direction (R).

9. Guide vane arrangement (100) according to any of the preceding claims, **characterized in that** at least one inner ring segment (30) and the seal carrier (20) at least partially overlap downstream, relative to a functional installed state in a turbomachine, in the direction of the adjustment axis (V), and form a sealing gap (26) which acts sealingly in the axial direction (A).

10. Guide vane arrangement (100) according to any of the preceding claims, **characterized in that** the guide vane arrangement (100) has at least two inner ring segments (30) formed separately from the guide vanes (10), the at least two inner ring segments (30) being arranged adjacent to one another in the circumferential direction (U) and so as to have a compensating gap (50) therebetween in the circumferential direction (U), in particular at least one sealing element (60) being arranged between two inner ring segments (30) arranged adjacently in the circumferential direction (U) in the region of the compensating gap (50), at least for the at least partial sealing of the compensating gap (50) in the radial direction.

11. Turbomachine, in particular a gas turbine, comprising at least one compressor stage or turbine stage comprising a guide vane arrangement (100) which comprises guide vanes (10), **characterized in that**
the guide vane arrangement (100) is designed according to any of claims 1 to 10.

## Revendications

1. Dispositif d'aube directrice (100) pour une turbomachine comportant un axe de rotation, en particulier pour un étage de compresseur ou de turbine d'une turbine à gaz, comprenant :
- plusieurs aubes directrices (10) réglables montées rotatives chacune autour d'un axe de réglage (V),
- au moins un segment d'anneau intérieur (30) réalisé séparément des aubes directrices (10), et
- un porte-joint (20) réalisé séparément de l'au moins un segment d'anneau intérieur (30),
dans lequel l'au moins un segment d'anneau intérieur (30) est fixé à une ou plusieurs aubes directrices (10),
**caractérisé en ce que** le porte-joint (20) est monté de manière centrée par rayons par rapport à l'au moins un segment d'anneau intérieur (30) de telle sorte que le porte-joint (20) est monté mobile par rapport à l'au moins un segment d'anneau intérieur (30) en direction de l'au moins un axe de réglage (V), à au moins une aube directrice (10) et/ou dans la direction radiale (R), par rapport à l'axe de rotation de la turbomachine dans un état d'utilisation conforme du dispositif d'aube directrice (100) dans une turbomachine.

2. Dispositif d'aube directrice (100) selon la revendication 1,
**caractérisé en ce que** le porte-joint (20) est monté de manière centrée par rayons sur les aubes directrices (10), en particulier sur au moins trois points d'appui répartis dans la direction circonférentielle (U).

3. Dispositif d'aube directrice (100) selon la revendication 1 ou 2,
**caractérisé en ce qu'**au moins une aube directrice (10) présente, au niveau de son extrémité radialement intérieure, un élément de fixation (11) s'étendant le long de l'axe de réglage (V), en particulier une cheville de fixation (11), et l'au moins un élément d'anneau intérieur (30) fixé à cette au moins une aube directrice (10) présente au moins une ouverture de fixation associée et réalisée de manière correspondante, dans lequel l'élément de fixation (11) traverse l'aube directrice (10) par l'au moins une ouverture de fixation associée du segment d'anneau intérieur (30).

4. Dispositif d'aube directrice (100) selon la revendication 3,
**caractérisé en ce que** l'au moins un segment d'anneau intérieur (30) est fixé à l'élément de fixation (11) à l'aide d'un moyen de sécurité axiale (40) et sécurisé sur l'élément de fixation (11) dans la direction de l'axe de réglage (V), en particulier à l'aide d'un anneau de sécurité (40) ou d'une rondelle de sécurité.

5. Dispositif d'aube directrice (100) selon la revendication 3 ou 4,
**caractérisé en ce que** le porte-joint (20) présente au moins un logement d'aube directrice (24) dans lequel l'élément de fixation (11), en particulier une cheville de fixation (11), d'au moins une aube directrice (10) s'engage, de telle sorte que l'élément de fixation (11) de l'aube directrice est monté le long de l'axe de réglage (V) et/ou dans la direction radiale (R), de façon mobile par rapport au porte-joint (20) dans le logement d'aube directrice (24) du porte-joint (20).

6. Dispositif d'aube directrice (100) selon l'une des revendications précédentes, **caractérisé en ce que** le porte-joint (20) est un anneau de porte-joint réalisé de manière circonférentielle, dans lequel l'anneau de porte-joint est réalisé au moins partiellement d'une seule pièce dans la direction circonférentielle (U), ou présente plusieurs segments de porte-joint ne s'étendant chacun que sur une partie dans la direction circonférentielle (U), dans lequel le porte-joint (20) est constitué en particulier de plusieurs segments de porte-joint ne s'étendant que sur une partie dans la direction circonférentielle (U).

7. Dispositif d'aube directrice (100) selon l'une des revendications précédentes, **caractérisé en ce que** le porte-joint (20) est divisé en au moins une partie de porte-joint (20A) en amont et au moins une partie de porte-joint (20B) en aval, dans lequel le porte-joint (20) est divisé en une partie de porte-joint (20A) en amont et une partie de porte-joint (20B) en aval, en particulier au moins partiellement le long d'un plan de division s'étendant parallèlement à l'axe de réglage (V) des aubes directrices (10) et/ou le long d'un plan radial s'étendant perpendiculairement à l'axe de rotation.

8. Dispositif d'aube directrice (100) selon la revendication 7 ou 8,
**caractérisé en ce que** la partie de porte-joint (20A) en amont et la partie de porte-joint (20B) en aval sont reliées l'une à l'autre à l'aide d'au moins un moyen de liaison (22), en particulier à l'aide d'au moins un moyen de liaison (22) s'étendant dans une direction perpendiculaire au plan de division du porte-joint (20), dans lequel l'au moins un moyen de liaison (22), par rapport à un état d'utilisation conforme du dispositif d'aube directrice (100) dans une turbomachine, est disposé dans la direction circonférentielle (U) avec un décalage par rapport aux éléments de fixation (11) des aubes directrices (10) et se trouve dans la direction radiale (R), en particulier à la hauteur d'au moins un élément de fixation (11) d'au moins une aube directrice (10).

9. Dispositif d'aube directrice (100) selon l'une des revendications précédentes, **caractérisé en ce que** l'au moins un segment d'anneau intérieur (30) et le porte-joint (20) se chevauchent, par rapport à un état monté conforme dans une turbomachine, au moins partiellement en aval dans la direction de l'axe de réglage (V) et forment une fente de joint (26) agissant de manière étanche dans la direction axiale (A).

10. Dispositif d'aube directrice (100) selon l'une des revendications précédentes, **caractérisé en ce que** le dispositif d'aube directrice (100) présente au moins deux éléments d'anneau intérieur (30) réalisés séparément des aubes directrices (10), dans lequel les au moins deux segments d'anneau intérieur (30) sont disposés adjacents l'un à l'autre dans la direction circonférentielle (U) et avec entre eux une fente de compensation (50) dans la direction circonférentielle (U), dans lequel, entre les deux segments d'anneau intérieur (30) disposés adjacents l'un à l'autre dans la direction circonférentielle (U), en particulier au moins un joint d'étanchéité (60) est disposé dans la zone de la fente de compensation (50), pour assurer l'étanchéité au moins partielle de la fente de compensation (50) dans la direction radiale.

11. Turbomachine, en particulier turbine à gaz, comportant au moins un étage de compresseur ou de turbine comprenant un dispositif d'aube directrice (100) ayant des d'aubes directrices (10), **caractérisée en ce que**
le dispositif d'aube directrice (100) est réalisé selon l'une quelconque des revendications 1 à 10.
